# EUROPÄISCHE PATENTSCHRIFT

(11) **EP 0 583 219 B1**
(45) Veröffentlichungstag und Bekanntmachung des Hinweises auf die Patenterteilung: **10.01.1996**
(21) Anmeldenummer: 93810467.6
(22) Anmeldetag: 01.07.1993
(51) Int. Cl.: D01G 15/76

(54) **Karde oder Putzereimaschine mit einer Absaugvorrichtung**
Carding machine or cleaning machine with a suction apparatus
Machine de cardage ou de nettoyage avec un appareil d'aspiration

(30) Priorität: 23.07.1992 CH 2324/92
(43) Veröffentlichungstag der Anmeldung: 16.02.1994
(73) Patentinhaber: MASCHINENFABRIK RIETER AG, CH-8406 Winterthur (CH)
(72) Erfinder: Hanselmann, Daniel, CH-8406 Winterthur (CH); Oswald, Peter, CH-9548 Matzingen (CH); Faas, Jürg, CH-8474 Dinhard (CH)

(56) Entgegenhaltungen:
- EP-A- 0 097 020
- EP-A- 0 340 458
- DE-A- 2 658 441
- FR-A- 2 241 640
- GB-A- 909 830
- GB-A- 1 066 987

## Beschreibung

Die Erfindung betrifft eine Karde oder Putzereimaschine nach dem Oberbegriff des Patentanspruchs 1.

Eine solche Karde oder Putzereimaschine ist beispielsweise bekannt aus EP-A-0 340 458. Dort wird eine Vorrichtung zum Entstauben einer Karde beschrieben, die aus einer vom Kardengehäuse wegbewegbaren Luftsammelleitung besteht. Die Luftleitungen sind auf einer Seite der Karde oder des Kardengehäuses mit Austrittsmündungen versehen, die mit den entsprechenden Absaugöffnungen der Luftsammelleitung verbunden werden können. Abgesehen von den dort nicht dargestellten elektrischen Kabel ist die auf einem Fahrgestell untergebrachte Luftsammelleitung frei gegenüber der Karde bewegbar. Die Luftsammelleitung wird gegenüber der Austrittsmündungen der Luftleitungen der Karde mit beidseitig vorgesehenen Spannvorrichtungen mit der Karde verbunden. Die auf dem Fahrgestell zu diesem Zweck vorgesehenen Haken dienen gleichzeitig als Führungsfläche, um das Fahrgestell mit einem geringen Spiel von 2 bis 3 mm gegenüber der Karde positionieren zu können.

Nachteilig bei der oben erwähnten fahrbaren Vorrichtung ist, dass das Fahrgestell zunächst auf eine Führung ausgerichtet werden muss, und erst dann mit dem Kardengehäuse zusammengespannt und befestigt werden kann.

Die Erfindung stellt sich nun die Aufgabe, an einer Karde oder Putzereimaschine der obengenannten Art die wegbewegbare Luftsammeleinrichtung derart auszubilden, dass diese in Bezug auf das Karden- oder Putzereimaschinengehäuse stets präzise und genau geführt ist.

Diese Aufgabe wird durch die Merkmale des Anspruchs 1 gelöst.

Die Erfindung hat den grossen Vorteil, dass die bewegbare Luftsammeleinrichtung mit einfachen Mitteln jederzeit in Bezug auf die Karde oder Putzereimaschine geführt ist, und somit mit grösster Genauigkeit gegenüber dem Karden- oder Putzereimaschinengehäuse im zusammengesetzten Zustand positioniert ist. Ausserdem vereinfacht sie die Bedienung durch das Personal, wodurch ein weiterer Zeitersparnis erhalten wird.

Weitere Vorteile der Erfindung ergeben sich aus den Unteransprüchen. Unter anderem ist es besonders vorteilhaft, die elektrische und elektronische Steuerung einer Karde oder Putzereimaschine gleichzeitig im bewegbaren Gehäuse der Luftsammeleinrichtung vorzusehen. Ferner hat es sich als besonders geschickt erwiesen, die elektrischen Verbindungskabel zwischen der elektrischen und elektronischen Steuerung und der Karde oder Putzereimaschine auf einem Kabelgatter zu führen, das am stabförmigen Verbindungsmittel befestigt ist und die einzelnen Kabel parallel dazu führt. Dadurch sind die Kabel jede einzeln zugänglich, was die Wartungsarbeiten erheblich erleichtert. Da die Rückwand des für die elektrische und elektronische Steuerung vorgesehenen Abteils des Bedienungsschranks unmittelbar an die Luftsammelleitung liegt, wird gleichzeitig dieser Abteil gekühlt, so dass auf eine separate Kühlung für die Steuerung verzichtet werden kann.

Weitere Vorteile ergeben sich aus der nachfolgenden Beschreibung, in welcher die Erfindung anhand eines in den Zeichnungen dargestellten Beispieles näher erläutert wird.

Es zeigt:
- Fig. 1: eine schematische Darstellung einer Karde,
- Fig. 2: einen Querschnitt in Draufsicht der Karde der Fig. 1 mit einer Luftsammelleitung in einem fahrbaren Gehäuse, und
- Fig. 3: ein Kabelgatter in Verbindung mit einer schwenkbaren Verbindungsstange.

In Fig. 1 ist eine Karde mit einem Kardengehäuse 1 dargestellt. Diese Figur entspricht im wesentlichen der Figur 1 der europäischen Patentanmeldung Nr. 0 340 458. Es versteht sich, dass die dort dargestellten Merkmale ebenfalls sehr gut für die hier beschriebene Ausführung geeignet sind. Da diese Einzelheiten für die vorliegende Erfindung nicht von Belang sind, wurden diese aus der Zeichnung weggelassen. Die Karde 1 weist also einen Tambour 2 und einen Kardendeckel 3 mit nicht-dargestellten Garnitur auf. Ferner sind einlaufseitig eine Watteeinspeisung 4 und auslaufseitig einen Kardenbandabgabeteil 5 mit einer nicht-dargestellten rotierenden Kanne vorgesehen. An den Stellen, an welchen vorallem viel Staub und auszuscheidende Kurzfasern entstehen, beispielsweise beim Briseur und bei der Abnahmewalze sind entsprechende Luftleitungen oder biegsame Luftröhre 6 vorgesehen, welche eine als Rollmembrane 8 ausgebildete elastische Luftaustrittsmündung bilden. Gestrichelt sind mögliche Einfassungen für die Luftleitungen dargestellt, die jedoch nicht unbedingt notwendig sind, und sehr wohl weggelassen werden können. In diesem Fall sind die Luftröhre 6 selbsttragend und stabil ausgebildet, beispielsweise aus Stahlblech.

In Figur 2 ist die Karde mit ihrem Kardengehäuse 1 schematisch in Draufsicht dargestellt, wobei die Luftleitungen oder Luftröhren 6 teilweise im Querschnitt gezeichnet sind. Diese Figur entspricht ebenfalls in groben Zügen der Fig.2 aus EP-A-0 340 458, so dass weitere Einzelheiten aus dieser Anmeldung entnehmbar sind. Die Luftsammeleinrichtung 9 ist, wie dort ausführlich beschrieben, mit einem U-förmig gebogenen Kanal oder einer Luftsammeleinrichtung 9 mit einem rechteckigen Querschnitt versehen. In dieser Luftsammeleinrichtung 9 sind Luftansaugöffnungen 11 vorgesehen, die den Rollmembranen 8 in Höhe und Breite entsprechend gegenüberliegen. Die Luftsammeleinrichtung 9 ist in einem auf (hier nicht dargestellten) Rollen fahrbaren Gehäuse oder Absaugkasten 12 untergebracht. In diesem Gehäuse 12 ist ferner ein Luftfilter oder eine Filtermatte 13 mit einem dahinter angeordneten Ventilator 14 und einem elektrischen Ventilatormotor 15 vorgesehen. Diese bilden zusammen im Gehäuse 12 einen getrennten Abteil A. Neben diesem Abteil A ist ein zentrales Absaugrohr 16 vorgesehen, an welchem die Luftsammeleinrichtung 9 und die Absaugung des Ventilators 14 angeschlossen sind. Rechts vom zentralen Absaugrohr 16 ist in einem getrennt und elektrisch abgeschirmten Abteil B eine elektrische und elektronische Steuereinrichtung 17 untergebracht, die auf der rechten Seite ein nicht-dargestelltes Bedienungspaneel für die auszuwählenden Steuerfunktionen aufweist. Der fahrbare Absaug- und Steuerkasten 12 ist nun über eine Verbindungsstange 18 drehbar mit dem Gehäuse 1 der Karde verbunden. Diese Stange 18 ist in der waagerechten Ebene auf beiden Seiten mit einem (hier nicht gezeigten) Stift drehbar gelagert. Wenn nun der fahrbare Absaug- und Steuerkasten 12 in Richtung des Pfeiles Z gegen das ortsfeste Gehäuse 1 der Karde bewegt wird, ergibt sich eine genaue Führung, so dass die Luftansaugöffnungen 11 ortsgenau mit den Austrittsmündungen oder Rollmembranen 8 der Luftleitungen 6 übereinstimmen.

In Figur 3 ist die Verbindungsstange 18 mit den Stiften 19 sehr schematisch dargestellt. Unterhalb dieser Stange 18 ist nun ein Kabelgatter 20 angebracht (angeschweisst), das einzelne, parallel zur Stange 18 verlaufende schmale Tragflächen 21 für die elektrischen Verbindungskabel 22 aufweist. Diese Tragflächen 21 können noch leicht gebördelt sein, und damit die Kabel 22 mit Verbindungsbriden am Kabelgatter 20 befestigt werden können, sind noch an passenden Stellen Bohrungen darin vorzusehen.

Zwar ist die Absaugvorrichtung oder Absaug- und Steuerkasten 12 nur in Zusammenhang mit einer Karde beschrieben, jedoch versteht es sich, dass diese Vorrichtung ebenfalls ausgezeichnet geeignet ist für eine Putzereimaschine, bei welcher eher noch mehr Staub, Schalenteilen und Fasermaterial, insbesondere Kurzfasern, anfallen. Da es gerade für eine hohe Betriebseffizienz sehr wichtig ist, die Wartungszeiten zu verringern, ohne die Qualität der Wartung zu schmälern, ist die Erfindung auch hier mit grossen Vorteil einsetzbar. Es versteht sich ferner, dass die Verbindungsstange 18 nicht die einzige Möglichkeit eines schwenkbaren Verbindungsmittel ist, jedoch in Verbindung mit dem Kabelgatter 20 eine besonders gute Lösung darstellt. Anstelle der Verbindungsstange 18 liesse sich nämlich auch eine aus zwei Stangen gebildete Schere anwenden, wobei beispielsweise die unteren Scherenenden drehbar an den Gehäusen 1 und 12 befestigt sind, und die oberen Scherenenden in einer schlitzartigen Führung geführt sind.

Da der Ventilator 14 nunmehr nahe der hier nicht-dargestellten Absaugeinrichtung für die regelmässige Reinigung des Luftfilters oder Filtermatte 13 angeordnet ist, kann der Ventilator 14 anstatt mit einer üblichen Luftdrosselklappe mit einem elektrischen Schalter (hier nicht gezeigt) kurzfristig aus- und wieder eingeschaltet werden. Ansonsten würde nämlich die Saugwirkung dieser Absaugeinrichtung zu stark durch die Luftsammeleinrichtung beeinträchtigt.

## Patentansprüche

1. Karde oder Putzereimaschine mit einer Aubsaugeinrichtung zur Entfernung von anfallendem Staub, Schalenteilchen, Fasermaterial oder dergleichen, wobei die Absaugeinrichtung aus am ortsfesten Gehäuse (1) der Karde oder Putzereimaschine an ausgewählten Orten vorgesehenen Austrittsmündungen (8) und einer in Bezug auf dieses Gehäuse bewegbaren Luftsammeleinrichtung (9) mit den Austrittsmündungen entsprechenden Absaugöffnungen (11) besteht, dadurch gekennzeichnet, dass die Luftsammeleinrichtung (9) mittels eines schwenkbaren Verbindungsmittels (18) mit dem ortsfesten Gehäuse (1) der Karde oder Putzereimaschine verbunden ist.

2. Karde oder Putzereimaschine nach Anspruch 1, dadurch gekennzeichnet, dass das schwenkbare Verbindungsmittel (18) stabförmig ist und mindestens einen ortsfest angeordneten Drehpunkt aufweist.

3. Karde oder Putzereimaschine nach Anspruch 2, dadurch gekennzeichnet, dass der ortsfeste Drehpunkt am ortsfesten Gehäuse (1) der Karde oder Putzereimaschine vorgesehen ist.

4. Karde oder Putzereimaschine nach Anspruch 3, dadurch gekennzeichnet, dass das schwenkbare Verbindungsmittel (18) einen zweiten Drehpunkt aufweist, der ortsfest bezüglich der Luftsammeleinrichtung (9) ist.

5. Karde oder Putzereimaschine nach einem der vorangehenden Ansprüchen, dadurch gekennzeichnet, dass die Luftsammeleinrichtung (9) in einem zum ortsfesten Gehäuse (1) der Karde oder Putzereimaschine bewegbaren abgeschlossenen Gehäuse (12) vorgesehen ist.

6. Karde oder Putzereimaschine nach Anspruch 5, dadurch gekennzeichnet, dass neben der Luftsammeleinrichtung (9) im bewegbaren Gehäuse (12) die elektrische und elektronische Steuereinrichtung (17) der Karde oder Putzereimaschine vorgesehen ist.

7. Karde oder Putzereimaschine nach Anspruch 6, dadurch gekennzeichnet, dass eine Abschottung zur elektrischen Abschirmung zwischen der Luftsammeleinrichtung (9) und der elektrischen und elektronischen Steuereinrichtung (17) vorgesehen ist, ein Ventilator (14) unmittelbar hinter dem Luftfilter (13) in der Luftsammeleinrichtung (9) vorgesehen ist, und eine Luftsammelleitung der Luftsammeleinrichtung (9) gleichzeitig als Kühlung für die elektrische und elektronische Steuereinrichtung (17) dient.

8. Karde oder Putzereimaschine nach Anspruch 7, dadurch gekennzeichnet, dass die elektrischen Verbindungskabel (22) der elektrischen und elektronischen Steuereinrichtung (17) mit dem schwenkbaren Verbindungsmittel (18) verbunden und parallel damit schwenkbar sind.

9. Karde oder Putzereimaschine nach Anspruch 8, dadurch gekennzeichnet, dass die elektrischen Verbindungskabel (22) auf einem Kabelgatter (20) am schwenkbaren Verbindungsmittel (18) angebracht sind, derart, dass die einzelnen Verbindungskabel (22) parallel zueinander und einzeln zugänglich angeordnet sind.

10. Karde oder Putzereimaschine nach Anspruch 9, dadurch gekennzeichnet, dass der Ventilator (14) kurzfristig für das Absaugen des auf dem Luftfilter (13) gesammelten Staubes, Schalenteilen und Fasermaterial kurzzeitig mit einem elektrischen Schalter aus- und wieder einschaltbar ist.

11. Karde oder Putzereimaschine, insbesondere nach einem oder mehreren der vorhergehenden Ansprüche 1 bis 10, dadurch gekennzeichnet, dass neben der Luftsammeleinrichtung (9) im bewegbaren Gehäuse (12) die elektrische und elektronische Steuereinrichtung (17) der Karde oder Putzereimaschine vorgesehen ist.

12. Karde oder Putzereimaschine nach Anspruch 11, dadurch gekennzeichnet, dass die Rückwand des für die elektrische und elektronische Steuereinrichtung vorgesehenen Abteils unmittelbar an der Luftsammelleitung anliegt.

## Claims

1. A carding machine or cleaning machine with a suction device for removing occurring dust, trash particles, fibre material or the like, with the suction device consisting of outlet openings (8) being provided at selected sites on the stationary casing (1) of the carding machine or cleaning machine and an air collecting device (9) being movable with respect to said casing and having suction openings (11) corresponding to the outlet openings, characterized in that the air collecting device (9) is connected to the stationary casing (1) of the carding machine or cleaning machine by means of a swivellable connecting means (18).

2. A carding machine or cleaning machine as claimed in claim 1, characterized in that the swivellable connecting means (18) is rod-like and is provided at least with one fixedly arranged centre of rotation.

3. A carding machine or cleaning machine as claimed in claim 2, characterized in that the fixed centre of rotation is provided on the stationary casing (1) of the carding machine or cleaning machine.

4. A carding machine or cleaning machine as claimed in claim 3, characterized in that the swivellable connecting means (18) is provided with a second centre of rotation which is stationary with respect to the air collecting device (9).

5. A carding machine or cleaning machine as claimed in one of the preceding claims, characterized in that the air collecting device (9) is provided in an enclosed casing (12) which is movable with respect to the stationary casing (1) of the carding machine or cleaning machine.

6. A carding machine or cleaning machine as claimed in claim 5, characterized in that the electric and electronic control device (17) of the carding machine or cleaning machine is provided adjacent to the air collecting device (9) in the movable casing (12).

7. A carding machine or cleaning machine as claimed in claim 6, characterized in that a partition is provided for the electric screening between the air collecting device (9) and the electric and electronic control device (17), a ventilator (14) is provided immediately behind the air filter (13) in the air collecting device (9) and an air collecting line of the air collecting device (9) is used simultaneously as a cooling means for the electric and electronic control device (17).

8. A carding machine or cleaning machine as claimed in claim 7, characterized in that the electric connecting cables (22) of the electric and electronic control device (17) are connected with the swivellable connecting means (18) and are thus swivellable in a parallel way with the said means.

9. A carding machine or cleaning machine as claimed in claim 8, characterized in that the electric connecting cables (22) are attached to a cable grid (20) on the swivellable connecting means (18), this being so in such a way that the individual connecting cables (22) are arranged mutually parallel and individually accessible.

10. A carding machine or cleaning machine as claimed in claim 9, characterized in that the ventilator (14) can be switched on and off briefly with an electric switch for sucking off the dust, trash particles and fibre material collected on the air filter (13).

11. A carding machine or cleaning machine, in particular as claimed in one or several of the preceding claims 1 to 10, characterized in that the electric and electronic control device (17) of the carding machine or cleaning machine is provided adjacent to the air collecting device (9) in the movable casing (12).

12. A carding machine or cleaning machine as claimed in claim 11, characterized in that the rear wall of the compartment intended for the electric and electronic control device is in direct contact with the air collecting line.

## Revendications

1. Carde ou machine de nettoyage avec un arrangement d'aspiration servant à l'éloignement de poussières produites, de particules de coquille, de matières fibreuses ou semblable, et où l'arrangement d'aspiration est constitué par des embouchures de sortie (8) prévues à des endroits choisis, dans le carter fixe (1) de la carde ou de la machine de nettoyage, et par un arrangement collecteur d'air (9), mobile par rapport à ce carter, avec des ouvertures d'aspiration (11) correspondant avec les embouchures de sortie,
caractérisée par le fait que
l'arrangement collecteur d'air (9) est relié avec le carter fixe (1) de la carde ou de la machine de nettoyage, à l'aide d'un moyen de liaison pivotant (18).

2. Carde ou machine de nettoyage selon revendication 1,
caractérisée par le fait que
le moyen de liaison pivotant (18) est réalisé sous forme de barres et possède au moins un point de rotation disposé dans un endroit fixe.

3. Carde ou machine de nettoyage selon revendication 2,
caractérisée par le fait que
le point de rotation disposé dans un endroit fixe est prévu dans le carter fixe (1) de la carde ou de la machine de nettoyage.

4. Carde ou machine de nettoyage selon revendication 3,
caractérisée par le fait que
le moyen de liaison pivotant (18) possède un deuxième point de rotation qui est à endroit fixe par rapport à l'arrangement collecteur d'air (9).

5. Carde ou machine de nettoyage selon l'une des revendications précédentes,
caractérisée par le fait que
l'arrangement collecteur d'air (9) est prévu dans un carter fermé (12), mobile par rapport au carter fixe (1) de la carde ou de la machine de nettoyage.

6. Carde ou machine de nettoyage selon revendication 5,
caractérisée par le fait que
les arrangements de commande électrique et électronique (17) de la carde ou de la machine de nettoyage sont prévus à côté de l'arrangement collecteur d'air (9), dans le carter mobile (12).

7. Carde ou machine de nettoyage selon revendication 6,
caractérisée par le fait
qu'un cloisonnement est prévu comme blindage électrique entre l'arrangement collecteur d'air (9) et les arrangements de commande électrique et électronique (17), qu'un ventilateur (14) est prévu immédiatement derrière le filtre d'air (13) dans l'arrangement collecteur d'air (9), et qu'une conduite collectrice d'air de l'arrangement collecteur d'air (9) sert simultanément au refroidissement des arrangements de commande électrique et électronique (17).

8. Carde ou machine de nettoyage selon revendication 7,
caractérisée par le fait que
les câbles de liaison électriques (22) des arrangements de commande électrique et électronique (17) sont liés avec le moyen de liaison pivotant (18), et sont pivotables avec celui-ci d'une manière parallèle.

9. Carde ou machine de nettoyage selon revendication 8,
caractérisée par le fait que
les câbles de liaison électriques (22) sont disposés sur un râtelier de câbles (20) situé sur le moyen de liaison pivotant (18), de telle sorte que les câbles individuels de liaison (22) sont disposés parallèles l'un par rapport à l'autre, et sont accessibles individuellement.

10. Carde ou machine de nettoyage selon revendication 9,
caractérisée par le fait que,
pour l'aspiration des poussières, particules de coquille et matières fibreuses rassemblées sur le filtre d'air (13), le ventilateur (14) peut être déclenché et enclenché temporairement et à court terme, à l'aide d'un interrupteur électrique.

11. Carde ou machine de nettoyage, particulièrement selon une ou plusieurs des revendications précédentes 1 à 10,
caractérisée par le fait que
les arrangements de commande électrique et électronique (17) de la carde ou de la machine de nettoyage sont prévus à côté de l'arrangement collecteur d'air (9), dans le carter mobile (12).

12. Carde ou machine de nettoyage selon revendication 11,
caractérisée par le fait que
la paroi dorsale du compartiment prévu pour les arrangements de commande électrique et électronique est directement adjacente à la conduite collectrice d'air.
